# EUROPÄISCHE PATENTSCHRIFT

(11) **EP 0 208 947 B1**
(45) Veröffentlichungstag und Bekanntmachung des Hinweises auf die Patenterteilung: **08.03.1989**
(21) Anmeldenummer: 86108468.9
(22) Anmeldetag: 20.06.1986
(51) Int. Cl.: B02C 25/00, B02C 4/42

(54) **Verfahren und Anlage zur Zerkleinerung von Mahlgut**
Method of and apparatus for comminuting grinding matter
Procédé et dispositif de broyage de matière à broyer

(30) Priorität: 19.07.1985 DE 3525935
(43) Veröffentlichungstag der Anmeldung: 21.01.1987
(73) Patentinhaber: KRUPP POLYSIUS AG, 59269 Beckum (DE)
(72) Erfinder: Henne, Heinrich, Dipl.-Ing., D-4722 Ennigerloh (DE); Patzelt, Norbert, Dipl.-Ing., D-4720 Beckum (DE); Schneider, Lutz Thomas, Dipl.-Ing., D-4722 Ennigerloh (DE); Knobloch, Osbert Richard, Dipl.-Ing., D-4840 Rheda-Wiedenbrück (DE); Müller, Manfred, Dipl.-Ing., D-4722 Ennigerloh (DE)
(74) Vertreter: Tetzner, Volkmar, Dr.-Ing. Dr. jur.

(56) Entgegenhaltungen:
- DE-A- 3 023 824
- DE-A- 3 302 176
- GB-A- 2 105 611
- US-A- 4 296 051

## Beschreibung

Die Erfindung betrifft ein Verfahren sowie eine Anlage zur Zerkleinerung von Mahlgut mittels zweier mit hohem Druck gegeneinander gepreßter Walzen.

Die Fein- und Feinstzerkleinerung von Mahlgut mit sprödem Stoffverhalten im Spalt zweier mit hohem Druck gegeneinander gepreßter Walzen ist beispielsweise durch die DE-B 2 708 053 bekannt. Das Mahlgut erfährt dabei im Walzenspalt eine Gutbettzerkleinerung. Wird das Mahlgut mit einer Korngröße aufgegeben, die größer als die Weite des Walzenspaltes ist, so erfährt das Gut bei dem Durchtritt durch den Walzenspalt zunächst eine Einzelkornzerkleinerung und unmittelbar anschließend eine Gutbettzerkleinerung.

Die Zufuhr des Mahlgutes zum Walzenspalt erfolgt bisher im allgemeinen durch reine Schwerkraftwirkung über einen Aufgabeschacht, in dem das Mahlgut mit einem gewissen Füllstand steht.

Es hat sich nun jedoch herausgestellt, daß bestimmte Materialien zum Durchrutschen auf den Walzen neigen bzw. nicht einwandfrei in den Walzenspalt eingezogen werden. Derartige Schwierigkeiten treten beispielsweise bei Kohle mit zunehmender Feuchte auf.

Ein weiteres Problem besteht darin, über einen weiten Variationsbereich des Durchsatzes sicherzustellen, daß die Mahlwirkung und damit die Produktbeschaffenheit in engen Grenzen konstant bleibt.

Der Erfindung liegt daher die Aufgabe zugrunde, ein Verfahren der im Oberbegriff des Anspruches 1 vorausgesetzten Art so auszubilden, daß bei Mahlgut aller Art, insbesondere auch bei Materialien, die zum Durchrutschen auf den Walzen neigen, ein einwandfreies Einziehen des Mahlgutes in den Walzenspalt gewährleistet ist und bei einem sich über einen weiten Bereich ändernden Durchsatz unabhängig von der Produktbeschaffenheit eine konstante Mahlwirkung (Produktkörnung) erzielt wird.

Diese Aufgabe wird erfindungsgemäß durch die kennzeichnenden Merkmale des Anspruches 1 gelöst.

Indem erfindungsgemäß das Mahlgut dem Walzenspalt in einem regelbaren Massenstrom zwangsweise zugeführt wird, lassen sich die oben geschilderten Probleme auch bei kritisch einzuziehenden Materialien vermeiden. Zugleich wird durch die erfindungsgemäße zwangsweise Zuführung des Mahlgutes in einem regelbaren Massenstrom die Möglichkeit geschaffen, die Mahlwirkung und damit die Produktbeschaffenheit über einen weiten Variationsbereich des Durchsatzes in engen Grenzen konstant zu halten, indem zur Änderung des Durchsatzes bei konstanter Zerkleinerungswirkung die Walzenumfangsgeschwindigkeit proportional zum zwangsweise zugeführten Massenstrom geändert und gleichzeitig die Mahlkraft konstant gehalten wird.

Das erfindungsgemäße Verfahren eignet sich zur Zerkleinerung von Mahlgut aller Art. Es besitzt besondere Vorteile zur Zerkleinerung von Mahlgut hoher Feuchte, das beim Passieren des Walzenspaltes gleichzeitig mechanisch entwässert und zerkleinert wird. Bei der zwangsweisen Zuführung zum Walzenspalt, beispielsweise über eine Schnecke, kann das Mahlgut bereits einer Vorkompression unterworfen werden.

Zweckmäßige Ausgestaltungen der Erfindung sind Gegenstand der Unteransprüche und werden im Zusammenhang mit der Erläuterung eines in der Zeichnung veranschaulichten Ausführungsbeispieles näher erläutert.

In der Zeichnung zeigen
Fig. 1 einen schematischen Querschnitt durch eine Gutbett-Walzenmühle mit vorgeschalteter Schnecke,
Fig. 2 einen Längsschnitt durch eine Walze längs der Linie 11-11 der Fig. 1.

Die dargestellte Anlage enthält eine Gutbett-Walzenmühle 1 mit zwei Walzen 2, 3, die mit hohem Druck gegeneinander gepreßt werden. Die Walze 2 ist beispielsweise als Festwalze ausgebildet, während die in horizontaler Richtung bewegliche Walze 3 durch eine nicht im einzelnen veranschaulichte Betätigungseinrichtung (beispielsweise eine Anzahl von Druckzylindern) in Richtung auf die ortsfeste Walze 2 gedrückt wird.

Zur zwangsweisen Zuführung eines regelbaren Massenstromes des Mahlgutes zum Walzenspalt sind eine oder mehrere vertikal angeordnete Schnecken 4 vorgesehen, die durch einen Motor 5 drehzahlregelbar angetrieben werden.

Die beiden Walzen 2, 3 sind von einem Gehäuse 6 umgeben, das nach unten durch einen Wasserauffangkasten 7 abgeschlossen wird. Dieser Wasserauffangkasten 7 weist in der Mitte, unterhalb des Walzenspaltes, eine Öffnung 8 zum Austritt des den Walzenspalt nach unten verlassenden Schülpenstranges 9 auf.

Die Öffnung 8 wird durch verschiebbare Schneiden 10 begrenzt.

Zum Abstreifen des an den Walzen 2, 3 anhaftenden Wassers sind ferner an den Stirnseiten und an den Umfangsseiten der Walzen 2, 3 Abstreiferleisten 11, 12, 13 vorgesehen.

Unterhalb der Gutbett-Walzenmühle 1 befindet sich ein als umlaufendes Sieb ausgebildetes, für Flüssigkeit durchlässiges Förderorgan 14, das den Schülpenstrang 9 aufnimmt. Unterhalb des oberen Trums des Förderorganes 14 ist eine Wasserauffangwanne 15 vorgesehen, die nach einer Seite (senkrecht zur Zeichenebene der Fig. 1) geneigt ist.

Das Mahlgut (Pfeil 17) gelangt über eine Schurre 16 zur Schnecke 4 und wird durch die Schnecke 4 in einem regelbaren Massenstrom zwangsweise dem Walzenspalt zugeführt. Im Bereich der Schnecke 4 erfährt das Mahlgut bereits eine gewisse Vorkompression.

Beim Passieren des Walzenspaltes wird das Mahlgut zerkleinert, wobei es im allgemeinen zunächst eine Einzelkornzerkleinerung und anschließend (im gleichen Durchlauf) eine Gutbettzerkleinerung erfährt. Gleichzeitig wird das Mahlgut beim Passieren des Walzenspaltes mechanisch entwässert, indem das Wasser, dessen Volumen über den Restporengehalt der Schülpen hinausgeht, im Walzenspalt ausgetrieben wird.

Besitzt das Mahlgut beispielsweise eine Restporosität von 20% und eine Stoffdichte (trocken) von 2,5 g/cm3, so ist der volumetrische Restwassergehalt 20% und der auf Masse bezogene Wassergehalt 9%. Das Mahlgut kann daher im Walzenspalt bis auf etwa 9% Restfeuchte entwässert bzw. getrocknet werden.

Das Wasser wird hierbei im wesentlichen nach den Seiten und - in Stromrichtung gesehen - zurück verdrängt. Durch das zurückgedrängte Wasser wird die Feuchte des ankommenden Materiales angehoben. Es gibt dann einen quasi-stationären Zustand, in dem die "Feuchte-Anhebung" des ankommenden Materiales konstant bleibt und die seitlich austretenden Wasser- bzw. Schlammströme im Gleichgewicht mit der Differenz der Gutfeuchte vor und nach der Mühle sind.

Die seitlich austretenden Wasser- bzw. Schlammströme werden durch die unmittelbar unterhalb des Walzenspaltes angeordneten Schneiden 10 von dem Schülpenstrang 9 abgetrennt, um dessen Rückfeuchtung zu vermeiden. Das an den Walzen 2, 3 anhaftende Wasser wird durch die Abstreiferleisten 11, 12, 13 entfernt und zusammen mit dem über die Schneiden 10 abgeführten Wasser aus dem Wasserauffangkasten 7 abgeführt (Pfeil 18).

Das als Sieb ausgebildete Förderorgan 14 dient dazu, Flüssigkeit, die sich außen am Schülpenstrang 9 befindet, abtropfen zu lassen.

Die Schnecke 4 dient zum einen dem Zweck, Mahlgut, das bei hoher Walzendrehzahl durchrutschen bzw. nur schlecht in den Walzenspalt eingezogen würde, zwangsweise dem Walzenspalt zuzuführen und damit einen hohen Durchsatz auch bei solchem Material (beispielsweise sehr feuchter Kohle) überhaupt erst zu ermöglichen. Weiterhin dient jedoch die Schnecke 4 dem besonderen Zweck, über einen weiten Variationsbereich des Durchsatzes sicherzustellen, daß die Mahlwirkung und damit die Produktbeschaffenheit in engen Grenzen konstant bleibt.

Zu diesem Zweck ist eine (nicht veranschaulichte) Einrichtung vorgesehen, die bei einer gewünschten Änderung des Durchsatzes die Drehzahl der Walzenmühle und die Drehzahl der Schnecke gleichzeitig derart ändert, daß sich die Umfangsgeschwindigkeit der Walzen proportional zu dem durch die Schnecke zwangsweise zugeführten Massenstrom ändert. Hält man gleichzeitig die Mahlkraft konstant (d.h. die Kraft, mit der die bewegliche Walze 3 in Richtung auf die ortsfest angeordnete Walze 2 gedrückt wird), so bleiben die Schülpenstärke und die Zerkleinerungsbedingungen und damit auch die Produktbeschaffenheit konstant.

Dies sei anhand nachstehender Formeln erläutert, in denen folgende Abkürzungen gelten:

Der Durchsatz (Massenstrom) M ergibt sich aus folgender Beziehung Definiert man den spezifischen Durchsatz m wie folgt so läßt sich aus (1) und (2) folgende Beziehung ableiten

Wird die Walzendrehzahl zur Anpassung des Mühlendurchsatzes an den jeweiligen Bedarf geändert, so wird erfindungsgemäß die Drehzahl der Schnecke 4 so geändert, daß sich der durch die Schnecke zwangsweise zugeführte Massenstrom M proportional zur Umfangsgeschwindigkeit u der Walzen ändert. Damit bleibt der spezifische Durchsatz m konstant, wie aus (2) folgt. Damit bleibt jedoch auch die Schülpenstärke s unverändert, vgl. (3).

Wird zugleich die Mahlkraft konstant gehalten, so bleiben die Zerkleinerungsbedingungen im Walzenspalt und damit auch die Produktbeschaffenheit unverändert.

Zum Verständnis sei noch angemerkt, daß das Verhältnis Mahlkraft/spezifischer Durchsatz eine für das jeweilige Mahlgut konstant zu haltende Kenngröße ist, die ein Maß für den Energiebedarf für den gewünschten Zerkleinerungsgrad ist.

Die kombinierte Regelung von Schnecken- und Walzendrehzahl gewährleistet somit, daß die Produkteigenschaften konstant und regelbar gehalten werden können, auch wenn sich die Mahlguteigenschaften, wie Aufgabe, Korngröße, Härte, Mahlbarkeit, Zusammensetzung, Feuchte usw. ändern.

## Patentansprüche

1. Verfahren zur Zerkleinerung von Mahlgut mittels zweier mit hohem Druck gegeneinander gepreßter Walzen (2, 3), gekennzeichnet durch folgende Merkmale:
a) das Mahlgut wird dem Walzenspalt in einem regelbaren Massenstrom (M) zwangsweise zugeführt; b) zur Änderung des Durchsatzes bei konstanter Zerkleinerungswirkung wird
b₁) die Walzenumfangsgeschwindigkeit (u) proportional zum zwangsweise zugeführten Massenstrom (M) geändert
b₂) und gleichzeitig die Mahlkraft konstant gehalten.

2. Verfahren nach Anspruch 1, insbesondere zur gleichzeitigen Entwässerung und Zerkleinerung von Mahlgut hoher Feuchte, dadurch gekennzeichnet, daß das Mahlgut bei der zwangsweisen Zuführung zum Walzenspalt zugleich einer Vorkompression unterworfen wird.

3. Anlage zur Durchführung des Verfahrens nach Anspruch 1, mit
a) einer Gutbett-Walzenmühle (1), enthaltend zwei mit hohem Druck gegeneinander gepreßte Walzen (2, 3), gekennzeichnet durch
b) eine vorzugsweise durch eine oder mehrere Schnecken (4) gebildete Einrichtung zur zwangsweisen Zuführung eines regelbaren Massenstromes (M) des Mahlgutes zum Walzenspalt.

4. Anlage nach Anspruch 3, gekennzeichnet durch
c) eine Einrichtung zur gleichzeitigen Drehzahländerung der Gutbett-Walzenmühle (1) und der Schnecke (4) derart, daß sich die Umfangsgeschwindigkeit (u) der Walzen (2, 3) proportional zu dem durch die Schnecke (4) zwangsweise zugeführten Massenstrom (M) ändert,
d) eine Einrichtung zur Konstanthaltung der Mahlkraft.

5. Anlage nach Anspruch 4 zur gleichzeitigen Entwässerung und Zerkleinerung von Mahlgut hoher Feuchte, dadurch gekennzeichnet, daß unmittelbar unterhalb des Walzenspaltes vorzugsweise verstellbare Schneiden (10) zur Abtrennung der aus dem Mahlgut ausgepreßten Flüssigkeit von dem aus dem Walzenspalt als Schülpenstrang (9) austretenden zerkleinerten Mahlgut vorgesehen sind.

6. Anlage nach Anspruch 5, dadurch gekennzeichnet, daß an den Stirnseiten und an den Umfangsseiten der Walzen (2, 3) Abstreiferleisten (11, 12, 13) zur Abtrennung der von den Walzen (2, 3) mitgeführten, aus dem Mahlgut ausgepreßten Flüssigkeit vorgesehen sind.

7. Anlage nach den Ansprüchen 5 und 6, dadurch gekennzeichnet, daß auf der Austrittsseite des Walzenspaltes ein für Flüssigkeit durchlässiges, vorzugsweise als umlaufendes Sieb ausgebildetes Förderorgan (14) für das zerkleinerte und entwässerte Mahlgut vorgesehen ist.

## Claims

1. Method of comminuting material for grinding by means of two rolls (2, 3) which are pressed against one another at high pressure,. characterised by the following features:
a) the material for grinding is forcibly delivered to the roll gap in a regulable mass flow (M);
b) in order to alter the throughput with a constant comminuting effect b₁) the peripheral roll speed (u) is altered proportionally to the forcibly delivered mass flow (M) b₂) and at the same time the grinding force is kept constant.

2. Method as claimed in claim 1, in particular for removing water from and comminuting material for grinding which has a high moisture content, characterised in that the material for grinding is simultaneously subjected to precompression during the forcible delivery to the roll gap.

3. Apparatus for carrying out the method as claimed in claim 1, with
a) a material bed roll mill (1), containing two rolls (2, 3) which are pressed against one another at high pressure, characterised by
b) an arrangement preferably formed by one or more screws (4) for the forcible delivery of a regulable mass flow (M) or the material for grinding to the roll gap.

4. Apparatus as claimed in claim 3, characterised by
c) an arrangement for the simultaneous alteration of the speed of the material bed roll mill (1) and the screw (4) in such a way that the peripheral speed (u) of the rolls (2, 3) alters proportionally to the mass flow (M) which is forcibly delivered by the screw (4).
d) an arrangement for keeping the grinding force constant.

5. Apparatus as claimed in claim 4 for the simultaneous removal of water from and comminution of material for grinding having a high moisture content, characterised in that preferably adjustable blades (10) for separating the fluid pressed out of the material for grinding from the comminuted material for grinding emerging from the roll gap as a stream of particles (9) are provided immediately below the roll gap.

6. Apparatus as claimed in claim 5, characterised in that wiping strips (11, 12, 13) for separating off the fluid pressed out of the material for grinding and carried along by the rolls (2, 3) are provided at the end and peripheral faces of the rolls (2, 3).

7. Apparatus as claimed in claims 5 and 6, characterised in that a conveyor device (14) which is permeable to fluid and is preferably constructed as a continuously moving screen is provided on the outlet side of the roll gap for the material for grinding which has been comminuted and freed of water.

## Revendications

1. Procédé de fragmentation d'une matière à broyer au moyen de deux cylindres (2, 3) serrés l'un contre l'autre sous haute pression, caractérisé par les particularités suivantes:
a) la matière à broyer est dirigée de manière contrôlée ou forcée en un flux massique (M) réglable dans le jeu séparant les cylindres;
b) pour faire varier le débit avec une fragmentation constante,
bᵢ) la vitesse circonférentielle (u) des cylindres subit une variation proportionnelle au flux massique (M) arrivant de manière contrôlée ou forcée, b₂) et, simultanément, la force de broyage est maintenue à une valeur constante.

2. Procédé selon la revendication 1, en particulier pour l'assèchement et la fragmentation simultanés d'une matière à broyer très humide, caractérisé en ce que la matière à broyer est soumise également à une précompression lorsqu'elle est amenée de manière contrôlée dans le jeu séparant les cylindres.

3. Dispositif pour la mise en oeuvre du procédé selon la revendication 1, comprenant:
a) un broyeur (1) d'un lit de matière, qui comporte deux cylindres (2, 3) serrés l'un contre l'autre sous haute pression, caractérisé par:
b) une installation, formée avantageusement d'une ou de plusieurs vis sans fin (4), d'alimentation contrôlée ou forcée du jeu séparant les cylindres en matière à broyer en un flux massique (M) réglable.

4. Dispositif selon la revendication 3, caractérisé par:
c) une installation destinée à faire varier simultanément la vitesse du broyeur à cylindres (1) et celle de la vis sans fin (4) de manière que la vitesse circonférentielle (u) des cylindres (2, 3) varie proportionnellement au flux massique (M) amené de manière contrôlée ou forcée par la vis fin (4),
d) une installation destinée à maintenir la force de broyage à une valeur constante.

5. Dispositif selon la revendication 4, destiné à l'assèchement et à la fragmentation simultanés d'une matière à broyer très humide, caractérisé en ce que des couteaux (10), dont la position est de préférence réglable, sont prévus immédiatement sous le jeu séparant les cylindres afin de séparer le liquide exprimé de la matière à broyer de la matière ayant subi la fragmentation et sortant du jeu séparant les cylindres sous forme d'une nappe de matière en grains (9).

6. Dispositif selon la revendication 5, caractérisé en ce que des racles (11, 12, 13) d'enlèvement du liquide entraîné par les cylindres (2, 3) et exprimé de la matière de broyer sont prévues sur les côtés extrêmes et sur la circonférence des cylindres (2, 3).

7. Dispositif selon les revendications 5 et 6, caractérisé en ce qu'un organe (14) de transport de la matière ayant subi la fragmentation et l'assèchement, qui est perméable aux liquides et a de préférence la forme d'un tamis sans fin, est prévu du côté de la sortie du jeu séparant les cylindres.
